# EUROPÄISCHE PATENTSCHRIFT

(11) **EP 1 760 826 B1**
(45) Veröffentlichungstag und Bekanntmachung des Hinweises auf die Patenterteilung: **28.10.2009**
(21) Anmeldenummer: 06017709.4
(22) Anmeldetag: 25.08.2006
(51) Int. Cl.: H01Q 1/32, H01Q 1/12

(54) **Befestigung einer Dachantenne durch Einführung eines Werkzeug durch eine durchführung im Antennenruteaufnahmeteil der Abdeckhaube**
Mounting of a roof antenna by introducing a tool through an opening of antenna tail holder on the housing of the antenna
Montage d'une antenne sur le toit d'un vehicule en introduisant un outille par une ouverture dans un element d'attachement d'une baguette d'antenne sur le couvercle

(30) Priorität: 30.08.2005 DE 102005040942
(43) Veröffentlichungstag der Anmeldung: 07.03.2007
(73) Patentinhaber: Hirschmann Car Communication GmbH, 72654 Neckartenzlingen (DE)
(72) Erfinder: Blickle, Günther, 72141 Walddorfhäslach (DE)
(74) Vertreter: Thul, Hermann

(56) Entgegenhaltungen:
- EP-A1- 0 862 239
- WO-A-2005/031915
- DE-U1-202004 004 740
- JP-A- 2002 076 732
- US-A1- 2003 231 140
- US-B1- 6 509 878

## Beschreibung

Die Erfindung betrifft Dachantennen für Kraftfahrzeuge mit aufschraubbarer Antennenrute gemäß den Merkmalen des unabhängigen Patentanspruchs.

Bei Dachantennen für Fahrzeuge wird die Antennnenrute mit einem Außengewindeansatz versehen und in der Abdeckhaube befindet sich ein dazu passendes Befestigungsteil in Form einer Gewindebuchse, in die die Antennenrute eingeschraubt wird. Die folgenden Beschreibungen beschränken sich auf diese üblichste Ausführungsform, wenngleich es auch die Ausführung gibt, dass in der Antennnenrute ein Innengewinde vorhanden ist und in der Abdeckhaube ein dazu passendes Teil mit einem Gewindestift, worauf die Erfindung ebenfalls anwendbar ist. Auch ist die Erfindung sinngemäß für jegliche andere denkbare Verbindungsart der Antennenrute auf der Abdeckhaube anwendbar, wie z.B. eine Steckverbindung der Antennnenrute in der Abdeckhaube etc.

Die üblicherweise metallische Gewindebuchse hat zum einen die Funktion, die Antennenrute mechanisch auf der Abdeckhaube zu fixieren und Kräfte, die im Betrieb des Fahrzeugs auf die Antennnenrute einwirken, aufzunehmen, und zum anderen das elektrische Signal von der Antennnenrute durch die Abdeckhaube hindurch ins Innere der Dachantenne weiterzuleiten, wo es üblicherweise von einer Kontaktfeder auf einer Leiterplatte zur weiteren elektronischen Verarbeitung abgenommen wird. Damit die Buchse stabil und wasserdicht in der Abdeckhaube fixiert ist, ist die Gewindebohrung als Sackloch ausgeführt und die Buchse wird üblicherweise bei der Fertigung der Abdeckhaube im Kunststoff-Spritzgußverfahren als Einlegeteil mit eingeformt.

Der Erfindung liegt die Aufgabe zu Grunde, das Befestigungsteil für die Antennenrute so zu gestalten, dass es zusätzlich zu den oben beschriebenen Funktionen noch weitere sinnvolle Funktionen übernehmen kann. Insbesondere soll es möglich sein, über das Befestigungsteil einen Zugang ins Innere der Dachantenne zu öffnen und wieder zu verschließen, durch den hindurch z.B. ein Befestigungselement der Dachantenne erreicht und betätigt werden kann.

Diese Aufgabe ist durch die Merkmale des jeweiligen unabhängigen Patentanspruchs gelöst.

Erfindungsgemäß ist vorgesehen, dass in der Abdeckhaube ein eine Durchführung aufweisendes Aufnahmeteil angeordnet ist, in dem ein Rutenende der Antennenrute einsetzbar ist, nachdem ein das Befestigungselement betätigendes Werkzeug zur Montage der Dachantenne auf dem Fahrzeugdach durch die Durchführung geführt wurde. Damit übernimmt das Aufnahmeteil zwei Aufgaben: Einerseits ermöglicht die Durchführung des Werkzeuges, die Dachantenne von außerhalb des Fahrzeuges auf dem Fahrzeugdach zu befestigen Ein solcher Zugang, der ansonsten auch an einer anderen Stelle der Abdeckhaube realisiert werden könnte, hat den Vorteil, dass er später im Betrieb durch die montierte Antennnenrute abgedeckt wird und damit unsichtbar ist, so dass keinerlei Beeinträchtigung der Abdeckhauben-Optik stattfindet und der Zugang gegen Spritzwasser und Verschmutzung geschützt ist. Nachdem die Montage der Dachantenne erfolgt ist, wird das Aufnahmeteil von dem Rutenende oder gegebenenfalls vorher von einem weiteren separaten Teil verschlossen, um den Innenraum der Dachantenne abzudecken. Dies ist insbesondere dann erforderlich, wenn unter der Abdeckhaube im Innenraum der Dachantenne noch weitere Elemente (wie Antennenstrahler, Elektroniken, GPS-Module oder dergleichen angeordnet sind. Bezüglich der Ausführungen dieses Aufnahmeteiles, das eine Durchführung aufweist, wird auch auf die folgende Figurenbeschreibung verwiesen.

Aus der JP 2002076732 A oder der EP 0 862 239 A1 ist jeweils eine Dachantenne für ein Fahrzeug bekannt, wobei die Dachantenne auf einem Fahrzeugdach mittels zumindest eines Befestigungselementes montierbar ist, wobei weiterhin eine Abdeckhaube vorgesehen ist, an der eine Antennenrute durch Einschrauben befestigbar ist. In der Abdeckhaube ist ein Aufnahmeteil, in dem ein Rutenende der Antennenroute einsetzbar ist, vorhanden. Dieses Aufnahmeteil weist jedoch keine Durchführung auf, durch die ein Werkzeug durchführbar ist, um das Befestigungselement zur Festlegung der Dachantenne auf dem Fahrzeugdach durchzuführen. Außerdem sind die Längsachse der Antennenroute nicht fluchtend zu der Längsachse des Befestigungselementes.

Daher werden die Ausführungsbeispiele im Folgenden beschrieben und anhand der Figuren näher erläutert.

In den Figuren 1 und 2 und den Figuren 3 und 4 ist, soweit im Einzelnen dargestellt, jeweils ein Ausführungsbeispiel der Erfindung gezeigt.

In den Figuren 1 und 2 ist mit 1 eine Dachantenne bezeichnet, die auf einem Fahrzeugdach (2) (oder gegebenenfalls auch an anderer Stelle an einer Oberfläche des Fahrzeuges) befestigt wird, und zwar mittels eines Befestigungselementes 3 (hier ausgebildet als Schraube). Die Dachantenne 1 weist eine Abdeckhaube 4 auf, wobei an einem oberen Ende der Abdeckhaube 4 eine Antennenrute 5 (mit nicht weiter dargestelltem Antennenstrahler) befestigbar ist. Im Inneren der Dachantenne 1 unterhalb der Abdeckhaube sind weitere Elemente, wie z.B. eine Bodenplatte 6, Dichtungen 7-9, weitere Antennenstrahler, ein GPS-Modul, Elektronikelemente (wie z.B. ein Antennenverstärker), Steckverbinder und dergleichen vorhanden. Diese Aufzählung ist beispielhaft, so dass die genannten Elemente in entsprechender Kombination vorhanden sein können, aber nicht müssen. Die Antennerute 5 weist endseitig ein Rutenende 10 mit einem metallenen Grundkörper 11 auf, der in Wirkverbindung mit dem nicht dargestellten Antennenstrahler steht. Aus dem Rutenende 10 ragt ein Gewindezapfen 12 heraus, der in ein erfindungsgemäßes Aufnahmeteil 13 einschraubbar ist, wobei das Aufnahmeteil 13 z.B. von dem Material der Abdeckhaube 4 umspritzt und damit festgelegt ist. Ist das Aufnahmeteil 13 einstückig, weist es sowohl ein Gewinde für den Gewindezapfen 12 auf als auch eine Durchführung 21, um das Befestigungselement 3 von außerhalb der Abdeckhaube 4 betätigen zu können. Bei dem Ausführungsbeispiel gemäß Figur 1 und 2 besteht das Aufnahmeteil 13 aus 2 Teilen, nämlich einmal einem Befestigungsteil 14 (kraft-und/oder formschlüssig in der Abdeckhaube 4 festgelegt), wobei es eine nicht näher bezeichnete Durchführung 21 aufweist. In diese Durchführung 21 kann nach der Montage der Dachantenne 1 eine Gewindebuchse 15 eingesetzt werden, die einerseits die Durchführung 21 in dem Befestigungsteil 14 verschließt und es andererseits ermöglicht, den Gewindezapfen 12 des Rutenendes 10 aufzunehmen. Die Montage der Antenne zeigt die Figur 2, wobei durch die Durchführung 21 des Befestigungsteiles 14 ein Werkzeug 16 eingesetzt wurde. Bei dieser Anordnung ist es wesentlich, dass die Längsachse des Aufnahmeteils 13 und die Ausrichtung des Befestigungselementes 3 sowie die Längsachse des dort eingeführten Werkzeuges 16 zueinander fluchtend sind.

Eine besonders bevorzugte Ausführung des Aufnahmeteils 13 ist darin zu sehen, dass das Befestigungsteil 14 aus Kunststoff besteht (insbesondere aus dem gleichen Material wie die Abdeckhaube 4 ) und die dort einzusetzende Gewindebuchse 15 aus einem elektrisch leitfähigen Material besteht. Das Befestigungsteil 14 aus Kunststoff hat den Vorteil, dass es gerade dann, wenn Abdeckhaube 4 aus Kunststoff bestehen und in einem Spritzgussverfahren hergestellt werden, eine besonders gute und dauerhafte Verbindung, insbesondere mit der Abdeckhaube 4, eingeht, wenn es in die Form für die Abdeckhaube 4 eingesetzt und mit Kunststoff umspritzt wird. Die Gewindebuchse 15 aus Metall hat den Vorteil, dass hierüber die von dem Antennenstrahler in der Antennenrute 5 empfangenen oder gesendeten hochfrequenten Signale übertragen werden können, indem die Gewindebuchse 15 mit entsprechenden Übertragungsmedien z.B. Kabel oder direkt auf einer Leiterplatte) verbunden ist. Weiterhin sei angemerkt, dass auch das Rutenende 10 als eine Gewindebuchse ausgebildet sein kann, während die Gewindebuchse 15 nicht als solche, sondern als vorstehender Gewindezapfen ausgebildet ist.

### 1. Zugang zu einem im Innenraum der Antenne liegeden Befestigungselement:

Die Dachantenne ist mit einem im Innenraum liegenden Befestigungselement versehen, vorzugsweise eine Schraube, die direkt im Fahrzeugdach verschraubt wird, wobei das Fahrzeugdach im Verschraubungsbereich ggf. durch Tiefziehen entsprechend geformt sein kann und die Schraube beim Verschrauben das Gewinde selbst in das Blech schneidet. Alternativ kann die Befestigung dachseitig auch durch eine unter dem Fahrzeugdach befindliche Klemmplatte oder z.B. durch eine im Fahrzeugdach befestigte Einclips- oder Nietmutter realisiert sein. Die Gewindebuchse mit Gewindesackloch für die Antennenrute in der Abdeckhaube ist als demontierbares Teil ausgeführt. Hierzu hat sie vorteilhafterweise ein Außengewinde, das mit einem Innengewinde in der Abdeckhaube zusammenwirkt sowie z.B. an ihrem Außenbund einen Schlitz für den Angriff eines Schraubendrehers. Das Innengewinde in der Abdeckhaube kann in der einfachsten Ausführung direkt im Kunststoff realisiert sein oder in einer hochwertigeren Ausführung (wie oben dargestellt) durch ein zusätzliche Teil z.B. aus Metall, das das Innengewinde enthält und das als Einlegeteil formschlüssig in die KunststoffAbdeckhaube mit eingespritzt wird. Zwischen dem demontierbaren Gewindeteil und der Abdeckhaube bzw. dem evtl. vorhandenen Einlegeteil der Abdeckhaube befindet sich ein Dichtungselement, das im montierten Zustand des Gewindeteils in der Abdeckhaube diese gegen das Eindringen von Feuchtigkeit und/oder Schmutz abdichtet. Dargestellt ist ein separater O-Ring, es kann aber z.B. auch eine an das Gehäuse angespritzte Dichtlippe sein oder eine Dichtkante an der Innenseite des Bundes des Gewindeteils. Wird das Gewindeteil aus der Abdeckhaube demontiert, so ist der Zugang zum Befestigungselement in der Dachantenne frei für den Zugang des Werkzeugs, so dass durch ihn hindurch die Dachantenne auf der Karosserie befestigt oder auch wieder gelöst werden kann. Nach erfolgter Befestigung der Dachantenne auf der Karosserie wird die Gewindebuchse von außen in die Öffnung der Abdeckhaube eingeschraubt, wodurch die Abdeckhaube dicht verschlossen wird und die Kontaktierung zur Kontaktfeder auf der Leiterplatte hergestellt wird (Feder nicht dargestellt). Damit das Werkzeug im Inneren der Dachantenne nicht die Elektronikbauteile beschädigen kann, ist im Inneren der Abdeckhaube eine Wandung, ein Kanal oder ähnliches vorgesehen, der die Elektronik vor Berührung oder Beschädigung durch das Werkzeug abschirmt. Gleichzeitig wird das Werkzeug beim Einführen von diesem Element in Richtung zum Befestigungselement hin geführt, was die Montage einfacher gestaltet. Die Antennenrute kann anschließend wie üblich in das montierte Gewindeteil eingeschraubt werden, wobei das Gewindeteil komplett verdeckt und dadurch nicht nur optisch unsichtbar von außen ist, sondern auch vor Spritzwasser und Verschmutzung geschützt wird. Das Anzugs- bzw. Losdrehmoment des Gewindeteils in der Abdeckhaube wird so gewählt, dass beim Losdrehen der Antennnenrute das Gewindeteil sicher fest in der Abdeckhaube bleibt, d.h. das Anzugs- und Losdrehmoment des Gewindeteils wird wesentlich höher gewählt als das der Antennnenrute. Dies ist einfach zu bewerkstelligen, da die Antennnenrute ohnehin nur mit geringem Moment von Hand angezogen wird. Falls die Achsrichtungen des Befestigungselements und des demontierbaren Gewindeteils nicht etwa parallel zueinander verlaufen (wie in obiger Skizze dargestellt), sondern zueinander in der vertikalen Fahrtrichtungsebene mehr oder weniger geneigt sind, kann der Einsatz von Spezialwerkzeugen erforderlich sein. Bei geringen Neigungswinkeln kann z.B. in Verbindung mit einer Zylinderschraube mit Innensechskant ein Sechskant-Schraubendreher mit Kugelkopf verwendet werden, bei größeren Winkeln können Gelenkwerkzeuge verwendet werden. Der Einsatz von Spezialwerkzeug hat den Vorteil, dass das unbefugte Demontieren der Dachantenne dadurch erschwert wird.

### Bezugszeichenliste

- 1.: Dachantenne
- 2.: Fahrzeugdach
- 3.: Befestigungselement
- 4.: Abdeckhaube
- 5.: Antennenrute
- 6.: Bodenplatte
- 7.: Dichtung
- 8.: Dichtung
- 9.: Dichtung
- 10.: Rutenende
- 11.: Grundkörper
- 12.: Gewindezapfen
- 13.: Aufnahmeteil
- 14.: Befestigungsteil
- 15.: Gewindebuchse
- 16.: Werkzeug
- 20.: Schraube
- 21.: Durchführung

## Patentansprüche

1. Dachantenne (1) für ein Fahrzeug, die eine Bodenplatte (6) sowie eine Abdeckhaube (4) aufweist wobei in der Abdeckhaube (4) ein eine Durchführung (21) aufweisendes Aufnahmeteil (13) angeordnet ist, in dem ein Rutenende (10) einer Antennenrute (5) einsetzbar ist und die Dachantenne weiterhin zumindest ein Befestigungselement (3) aufweist, mit dem die Dachantenne auf einem Fahrzeugdach (2) montierbar ist, **dadurch gekennzeichnet, dass** das Befestigungselement (3) im Innenraum zwischen der Abdeckhaube (4) und der Bodenplatte (6) angeordnet ist und die Längsachse des Aufnahmeteils (13) und die Ausrichtung des Befestigungselementes (3) zueinander fluchtend sind, so dass zur Montage der Dachantenne (4) auf dem Fahrzeugdach (2) das Befestigungsmittel (3) mittels eines Werkzeuges (16) von außerhalb der Abdeckhaube (4) durch die Durchführung (21) hindurch betätigt wird.

2. Dachantenne (1) nach Anspruch 1, **dadurch gekennzeichnet, dass** das Aufnahmeteil (13) aus einem Befestigungsteil (14), das kraft und/oder formschlüssig in der Abdeckhaube (4) festgelegt ist, und einem darin einsetzbaren Gewindeteil, insbesondere einer Gewindebuchse (15), besteht.

3. Dachantenne (1) nach Anspruch 2, **dadurch gekennzeichnet, dass** die Durchführung (21) des Aufnahmeteiles (13) von dem darin einsetzbaren Gewindeteil, insbesondere der Gewindebuchse (15), verschließbar ist.

## Claims

1. Roof antenna (1) for a vehicle, which antenna has a base plate (6) and a covering hood (4), with a receptacle part (13), which has a lead-through (21), being arranged in the covering hood (4), it being possible to insert a rod end (10) of an antenna rod (5) into said receptacle part and the roof antenna also having at least one mounting element (3) with which the roof antenna can be fitted on a vehicle roof (2), **characterized in that** the mounting element (3) is arranged in the interior space between the covering hood (4) and the base plate (6) and the longitudinal axis of the receptacle part (13) and the orientation of the mounting element (3) are aligned with one another, so that the mounting means (3) is operated through the lead-through (21) from outside the covering hood (4) by means of a tool (16) for the purpose of fitting the roof antenna (4) on the vehicle roof (2).

2. Roof antenna (1) according to Claim 1, **characterized in that** the receptacle part (13) comprises a mounting part (14), which is secured in the covering hood (4) in a force-fitting and/or interlocking manner, and a threaded part, in particular a threaded bushing (15), which can be inserted in said mounting part (14).

3. Roof antenna (1) according to Claim 2, **characterized in that** the lead-through (21) in the receptacle part (13) can be closed by the threaded part, in particular the threaded bushing (15), which can inserted into said lead-through.

## Revendications

1. Antenne de toit (1) pour un véhicule, qui comprend une plaque de base (6) ainsi qu'un couvercle (4), dans laquelle il se trouve dans le couvercle (4) une pièce de réception (13) présentant une ouverture de passage (21), dans laquelle une extrémité de baguette (10) d'une baguette d'antenne (5) peut être introduite et l'antenne de toit présente en outre au moins un élément de fixation (3), avec lequel l'antenne de toit peut être montée sur un toit de véhicule (2), **caractérisée en ce que** l'élément de fixation (3) est disposé dans l'espace intérieur entre le couvercle (4) et la plaque de base (6) et l'axe longitudinal de la pièce de réception (13) et l'orientation de l'élément de fixation (3) sont en alignement l'un avec l'autre, de telle manière que, pour le montage de l'antenne de toit (4) sur le toit de véhicule (2), le moyen de fixation (3) soit actionné de l'extérieur du couvercle (4) à travers l'ouverture de passage (21) au moyen d'un outil (16).

2. Antenne de toit (1) selon la revendication 1, **caractérisée en ce que** la pièce de réception (13) se compose d'une pièce de fixation (14), qui est fixée dans le couvercle (4) en complémentarité de force et/ou de forme, et d'une pièce filetée, en particulier d'une douille filetée (15), pouvant être introduite dans celle-ci.

3. Antenne de toit (1) selon la revendication 2, **caractérisée en ce que** l'ouverture de passage (21) de la pièce de réception (13) peut être fermée par la pièce filetée, en particulier la douille filetée (15), pouvant être introduite dans celle-ci.
